# EUROPÄISCHE PATENTSCHRIFT

(11) **EP 1 394 320 B1**
(45) Veröffentlichungstag und Bekanntmachung des Hinweises auf die Patenterteilung: **07.11.2007**
(21) Anmeldenummer: 03018202.6
(22) Anmeldetag: 09.08.2003
(51) Int. Cl.: D21F 3/04, D21F 3/02

(54) **Nasspressenanordnung**
Wet pressing arrangement
Dispositif de pressage

(30) Priorität: 30.08.2002 DE 10239906
(43) Veröffentlichungstag der Anmeldung: 03.03.2004
(73) Patentinhaber: Voith Patent GmbH, 89522 Heidenheim (DE)
(72) Erfinder: Conrad, Hans-Rolf, 41539 Dormagen (DE)

(56) Entgegenhaltungen:
- EP-A- 0 289 477
- EP-A- 0 705 937
- EP-A- 0 718 434
- DE-A- 3 718 360
- US-A- 5 520 782

## Beschreibung

Die Erfindung betrifft eine Naßpressenanordnung mit mehreren Pressen, von denen mindestens eine als Offset-Presse ausgebildet ist und durch die eine Faserstoffbahn, insbesondere eine Papier- oder Kartonbahn, geführt ist.

Eine derartige Naßpressenanordnung ist aus US 5 520 782 A bekannt.

Naßpressenanordnungen in unterschiedlichen Ausgestaltungen sind ferner aus EP 0 705 937 A1 und EP 0 718 434 A2 bekannt.

EP 0 289 477 A2 zeigt eine Presseneinrichtung zum Heißtrocknen einer Bahn.

DE 37 18 360 A1 beschreibt die Möglichkeit, eine Papierbahn in der Pressenpartie durch Infrarotstrahlen zu erwärmen.

Die Erfindung wird im folgenden anhand einer Papierbahn als Beispiel für eine Faserstoffbahn beschrieben.

Eine Papierbahn wird vereinfacht dargestellt so erzeugt, daß eine flüssige Pulpe mit einem Feststoffgehalt in der Größenordnung von 1 % in einer Siebpartie auf ein umlaufendes Sieb aufgetragen wird. Am Ende der Siebpartie wird die Papierbahn mit einem Trockengehalt von etwa 20 % in eine Naßpressenanordnung überführt. Diese Naßpressenanordnung wird auch als Pressenpartie bezeichnet. In der Naßpressenanordnung wird die Papierbahn dadurch weitergetrocknet, daß das Wasser aus ihr herausgedrückt wird. Hierzu verwendet man mehrere Pressen mit Nips, die durch gegeneinander gedrückte Walzen gebildet sind. Die Papierbahn wird zusammen mit einer Filzbahn durch den jeweiligen Nip geführt. Der in den Nips herrschende Druck preßt das Wasser aus der Papierbahn in die Filzbahn. Anstelle einer Filzbahn können natürlich auch vergleichbare Bahnen verwendet werden, die Wasser aufnehmen können. Aus der Naßpressenanordnung oder der Pressenpartie wird die Papierbahn in die Trockenpartie übergeleitet, wo das Papier über beheizte Trockenzylinder geführt wird. Die weitere Trocknung der Papierbahn erfolgt hier im wesentlichen dadurch, daß das Wasser verdampft wird.

Das Sieb in der Siebpartie und die Filzbahnen in der Naßpressenanordnung hinterlassen Markierungen im Papier, die stören. Zum einen behindern derartige Markierungen die gleichmäßige Anlage der Papierbahn an den Trockenzylindern in der nachfolgenden Trockenpartie. Zum anderen erfordern derartige Markierungen einen hohen Aufwand bei der weiteren Behandlung der Papierbahn, beispielsweise bei der Satinage in einem Kalander.

Man hat daher in der Pressenpartie eine sogenannte Offset-Presse vorgesehen. Die Offset-Presse ist eine filzlose Presse, d.h. die Papierbahn wird hier ohne Filzbahn hindurchgeführt, um die vom Sieb und den Filzbahnen der vorhergehenden Pressen hervorgerufenen Markierungen der Oberfläche einzuebnen. Eine Wasserentfernung erfolgt hier praktisch nicht mehr.

Je besser die gewünschte Glättung der Oberfläche, desto höher ist der erforderliche Druck in der Offset-Presse. Ein höherer Druck führt aber zu einer Volumenverminderung der Papierbahn, die in der Regel nur bis zu einer gewissen Grenze zulässig ist. Darüber hinausgehende Volumenverminderungen sind dann nicht mehr erwünscht. Man muß bei der Auslegung der Offset-Presse also einen Kompromiß schließen zwischen der Glättung der Oberfläche und dem Verlust an Volumen.

Der Erfindung liegt die Aufgabe zugrunde, eine bessere Vorglättung vor der Trockenpartie mit möglichst wenig Volumenverlusten zu erreichen.

Diese Aufgabe wird bei einer Naßpressenanordnung der eingangs genannten Art dadurch gelöst, daß die Offset-Presse durch eine Breitnip-Vorrichtung mit einem Breitnip gebildet ist, durch den die Faserstoffbahn läuft, und die eine beheizte, harte Walze aufweist, die mit einem nachgiebigen Gegendruckelement den Breitnip bildet, wobei die Faserstoffbahn im Breitnip an der harten Walze und am Gegendruckelement anliegt und das Gegendruckelement eine Oberflächenrauhigkeit aufweist, die geringer als die Oberflächenrauhigkeit einer Filzbahn aus einer vorangehenden Presse ist.

Wenn man eine Offset-Presse durch eine Breitnip-Vorrichtung realisiert, hat dies zwei Vorteile. Zum einen ist die Behandlungszeit in dem Breitnip, der auch als "extended nip" bezeichnet werden kann, relativ hoch. Der Breitnip erstreckt sich in der Regel über eine Länge in Laufrichtung von mehreren Zentimetern oder sogar mehreren zehn Zentimetern. Gleichzeitig wird die Druckspannung, die im Breitnip herrscht, kleingehalten, so daß eine Volumenverringerung nicht in dem Maße stattfindet, wie sie stattfinden würde, wenn die Faserstoffbahn in einem Nip zwischen zwei relativ harten Walzen geglättet würde. Je länger die Behandlungszeit im Breitnip ist, desto besser ist in gewissen Grenzen auch die Glättung der Oberfläche. Man erreicht also nach dem Breitnip eine Faserstoffbahn mit einem relativ großen Volumen und einer relativ guten Oberflächenqualität. Durch die beheizte, harte Walze läßt sich zusätzlich Energie in den Breitnip eintragen, so daß die Glättung der Oberfläche der Faserstoffbahn weiter verbessert wird. Dadurch, daß die Beheizung auf der Seite der Faserstoffbahn erfolgt, die an der harten und in der Regel glatteren Walze anliegt, wird diese Seite besonders gut geglättet. Da das Gegendruckelement eine Oberflächenrauhigkeit aufweist, die geringer als die Oberflächenrauhigkeit einer Filzbahn aus einer vorangehenden Presse ist, nutzt man auch das Gegendruckelement dafür aus, die Seite der Faserstoffbahn zu glätten, die an dem Gegendruckelement anliegt. Man wird in der Regel zwar nicht erreichen, daß die am Gegendruckelement anliegende Seite der Faserstoffbahn die gleiche Glätte erhält, wie die an der harten Walze anliegenden Seite der Faserstoffbahn. Man kann aber durch eine entsprechende Ausgestaltung des Gegendruckelements erreichen, daß die Markierungen, die die Filzbahn aus einer vorangehenden Presse hinterlassen hat, zumindest teilweise beseitigt werden.

Vorzugsweise herrscht im Breitnip eine Druckspannung im Bereich von 1 bis 10 N/mm². Dies ist eine relativ geringe Druckspannung, die aufgrund der längeren Behandlungszeit aber ausreicht, um der Faserstoffbahn die gewünschte Glätte zu verschaffen. Es sollte hier bemerkt werden, daß mit "Glätte" nicht die Glätte gemeint ist, die am Ende eines Satinierkalanders erzielt werden soll. Die Faserstoffbahn soll im wesentlichen nur von den Markierungen befreit werden, die sich durch das Sieb in der Siebpartie und die Filzbahnen in der Pressenpartie eingeprägt haben. Wenn eine darüber hinaus gehende Verbesserung der Glätte erzielt wird, wird dies natürlich ebenfalls akzeptiert.

Vorzugsweise ist die harte Walze auf der Seite der Faserstoffbahn angeordnet, die eine stärkere Beaufschlagung mit Filzbahnen vor dem Breitnip als die andere Seite aufweist. In der Pressenpartie wird die FaserStoffbahn nicht immer von beiden Seiten gleichmäßig mit den Filzbahnen beaufschlagt. Es ist durchaus üblich, daß die Faserstoffbahn auf einer Seite beispielsweise in drei Nips mit der Filzbahn beaufschlagt wird, während sie mit der anderen Seite nur in einem Nip an einer Filzbahn anliegt. Dementsprechend leidet die erste Seite weitaus stärker unter der Beaufschlagung mit den Filzbahnen und benötigt eine weitaus stärkere überarbeitung als die andere Seite. Dies läßt sich am einfachsten dadurch erreichen, daß man die Seite, die stärker mit Filzbahnen beaufschlagt wird, an der harten Walze anliegen läßt. Die stärkere Beaufschlagung richtet sich aber nicht nur nach der Zahl der Nips, in denen die eine Seite der Faserstoffbahn an der Filzbahn anliegt. Ausschlaggebend ist letztendlich die Markierung, die auf der Faserstoffbahn verbleiben. Eine derartig stärkere Markierung kann durchaus auch dadurch hervorgerufen werden, daß die Faserstoffbahn zwar nur in einem Nip an der Filzbahn anliegt, dort aber wesentlich stärker gepreßt wird. Insgesamt wird durch die Anlage der Faserstoffbahn mit der stärker beaufschlagten Seite an der harten Walze eine Verringerung der Zweiseitigkeit der Faserstoffbahn erreicht.

Vorzugsweise weist die harte Walze eine Oberflächentemperatur auf, die mindestens der Plastifizierungstemperatur der durch den Breitnip laufenden Faserstoffbahn entspricht. Man plastifiziert im Breitnip also die Fasern der Faserstoffbahn. Dies führt zu einer besseren "Einebnung" der Oberfläche. Vor allem ist die Gefahr geringer, daß sich die Fasern in einem späteren Behandlungsschritt wieder aufstellen und so die Markierung wieder erkennen lassen. Die Plastifizierungstemperatur ist in der Regel von den Fasern der Faserstoffbahn abhängig. Man kann aber davon ausgehen, daß die Oberflächentemperatur der harten Walze mindestens 200°C, vielfach sogar in der Größenordnung von 300°C beträgt.

Hierbei ist bevorzugt, daß die Oberflächenrauhigkeit des Gegendruckelements um mindestens den Faktor 10 geringer als die Oberflächenrauhigkeit der Filzbahn ist. Je geringer die Oberflächenrauhigkeit des Gegendruckelements ist, desto besser ist die Glättung der Faserstoffbahn.

Vorzugsweise ist das Gegendruckelement zumindest an seiner dem Breitnip zugewandten Seite beheizt. Das Gegendruckelement muß relativ nachgiebig sein, um sich im Bereich des Breitnips der harten Walze anpassen zu können. Aus diesem Grund wird das Gegendruckelement in der Regel aus einem Elastomer gebildet. Elastomere, d.h.

Kunststoffe, sind in der Regel schlechte Wärmeleiter. Man kann nun aber durch manche Gestaltungsmöglichkeiten dafür Sorge tragen, daß auch das Gegendruckelement eine gewisse Wärme an die Faserstoffbahn übertragen kann. Beispielsweise ist es möglich, Metallpartikel in das Gegendruckelement einzulagern oder das Gegendruckelement mit einer Metallschicht zu versehen oder die Faserstoffbahn zusammen mit einem dünnen Metallband durch den Breitnip zu leiten, das wiederum beheizt sein kann. In allen Fällen ist es möglich, auch auf der dem Gegendruck zugewandten Seite der Faserstoffbahn eine gewisse Wärmemenge einzutragen, was die Glättung dieser Seite fördert.

Vorzugsweise trocknen die Pressen die Faserstoffbahn auf eine Feuchtigkeit von nicht weniger als 40 Prozent vor dem Einlauf in den Breitnip. Die Faserstoffbahn ist also noch relativ "naß", wenn sie in den Breitnip einläuft. Dies wiederum verbessert die Möglichkeit, die Oberflächen der.Faserstoffbahn zu glätten.

Vorzugsweise weist der Breitnip in Laufrichtung der Materialbahn eine Länge von mindestens 50 mm auf. Dies ist mindestens das Doppelte der Breite eines Nips, der zwischen einer harten Walze und einer "weichen" Walze, d.h. einer Walze mit einem Kunststoffbelag, gebildet ist. Durch die so verdoppelte Bearbeitungsdauer läßt sich eine verbesserte Oberflächengestaltung erzielen.

Vorzugsweise ist das Gegendruckelement durch eine Schuhwalze mit einem umlaufenden Mantel gebildet, der mit Hilfe eines Anpressschuhs in Richtung auf die harte Walze gepreßt ist. Der Mantel kann hierbei relativ steif sein und nach Art einer Walze umlaufen. Es kann sich aber auch um eine Art Band handeln, das über mehrere Umlenkrollen geführt ist. Durch den Anpreßschuh wird die Kraft aufgebracht, die die Druckspannung im Breitnip erzeugt.

Die Erfindung wird im folgenden anhand eines bevorzugten Ausführungsbeispiels in Verbindung mit der Zeichnung näher beschrieben. Hierin zeigen:
- Fig. 1: eine schematische Darstellung einer Naßpressenanordnung und
- Fig. 2: eine schematische Darstellung einer Offset Presse, die als Breitnip-Vorrichtung ausgebildet ist.

Fig. 1 zeigt schematisch einen Abschnitt einer Papiermaschine, nämlich eine Naßpressenanordnung 1, die auch als Pressenpartie bezeichnet wird, zwischen eine Siebpartie 2 und einer Trockenpartie 3.

Bei der Herstellung einer Papierbahn wird Pulpe mit einem Feststoffgehalt in der Größenordnung von 1 % auf ein Sieb 4 aufgetragen. Ein großer Teil des Wassers läuft durch das Sieb 4 ab, so daß die Papierbahn am Ende des Siebes 4 durch eine Saugwalze 5 auf eine Filzbahn 6 übergeleitet werden kann. Die Filzbahn 6 ist bereits Bestandteil der Naßpressenanordnung 1. Mit Hilfe der Filzbahn 6 wird die Papierbahn weiter transportiert. Zum Zwecke der Erläuterung wird im folgenden davon ausgegangen, daß die Filzbahn 6 an der Oberseite der Papierbahn anliegt.

Die Unterseite der Papierbahn wird durch eine Filzbahn 7 unterstützt, die nach einer kurzen Strecke von unten an die Papierbahn 8 herangeführt wird. Gemeinsam mit den beiden Filzbahnen 6, 7 wird die Papierbahn 8 durch einen Nip 9 geführt, der zwischen einer Saugwalze 10 und einer Gegenwalze 11 gebildet ist. Die beiden Walzen 10, 11 bilden zusammen eine Vollmantelpresse, in deren Nip 9 Wasser in die Filzbahnen 6, 7 gepreßt wird. Die Papierbahn 8 weist also nach dem Durchlaufen des Nips 9 einen geringeren Feuchtigkeitsgehalt auf. Das Wasser wird mit den Filzbahnen 6, 7 wegtransportiert und kann im Verlaufe des Umlaufs der Filzbahnen 6, 7 aus den Filzbahnen 6, 7 entfernt werden. Dies ist an und für sich bekannt und wird deswegen nicht näher erläutert.

Die Papierbahn 8 wird dann mit Hilfe der Filzbahn 6 durch eine zweite Vollmantelpresse 12 geleitet, die durch die Saugwalze 10 und eine weitere Gegenwalze 13 gebildet ist. Hier liegt die Papierbahn 8 nur noch mit der Oberseite an der Filzbahn 6 an, während die Unterseite unmittelbar auf der Gegenwalze 13 aufliegt. Die Gegenwalze 13 ist hier als glatte, harte Walze ausgebildet.

Die Papierbahn läuft dann weiter auf der Oberfläche der Gegenwalze 13 in einen weiteren Nip 14, der zwischen der Gegenwalze 13 und einer Preßwalze 15 gebildet ist. Diesen Nip 14 durchläuft die Papierbahn 8 gemeinsam mit einer weiteren Filzbahn 16, die ebenfalls an der Oberseite der Papierbahn 8 anliegt. Auch die Filzbahn 16 ist in einem Umlauf geführt.

Anstelle einer Filzbahn 6, 7, 16 läßt sich natürlich auch eine andere Bahn verwenden, die vergleichbare Eigenschaften hat. Insbesondere muß eine derartige Bahn eine gewisse Saugfähigkeit aufweisen.

Nach dem Durchlaufen der drei Pressen 10, 11; 10, 13; 13, 15 läuft die Bahn in eine Offset-Presse 17, die als Breitnip-Vorrichtung ausgebildet ist und anhand von Fig. 2 erläutert werden wird. Nach dem Verlassen der Breitnip-Vorrichtung 17 läuft die Papierbahn 8 in die Trockenpartie 3 ein, wo sie über eine Vielzahl von Trockenzylinder 18 geleitet wird. Die Trockenzylinder sind mit Dampf beheizt und sollen die in der Papierbahn 8 noch enthaltene Feuchtigkeit verdampfen. Hierbei ist es zur Verbesserung der Anlage der Papierbahn 8 an den Trockenzylindern 18 möglich, daß die Papierbahn 8 durch sogenannte Trockenfilze an die Trockenzylinder 18 angelegt wird.

Die Breitnip-Vorrichtung 17 weist einen Breitnip 19 auf, durch den die Papierbahn 8 geführt ist.

Der Breitnip 19 wird gebildet durch eine harte Walze 20, die beheizt ist. Die Beheizung kann beispielsweise dadurch erfolgen, daß ein Heizmedium durch periphere Heizkanäle geführt wird. Statt dessen oder zusätzlich kann eine Heizeinrichtung 22, beispielsweise eine Infrarot- oder Wirbelstromheizung, auf die Oberfläche der harten Walze 20' wirken. Durch die Heizeinrichtung ist es möglich, der Oberfläche der harten Walze 20 eine Temperatur von mehr als 200°C, vielfach von 300°C oder mehr zu verschaffen. Die Oberfläche der harten Walze 20 ist glatt.

Die Temperatur, die die Oberfläche der harten Walze 20 annehmen soll, wird gewählt in Abhängigkeit von der Papierbahn 8, d.h. der Plastifizierungstemperatur ihrer Fasern. Die Oberflächentemperatur sollte höher liegen als die Plastifizierungstemperatur der Fasern der Papierbahn 8. Wenn die Papierbahn 8 den Breitnip 19 durchläuft, werden dementsprechend die Fasern der Papierbahn 8 plastisch. Die glatte Oberfläche der Walze 20 bildet sich dann in der Seite der Papierbahn 8 ab, die an der harten Walze 20 anliegt, d.h. die Papierbahn 8 wird durch die harte Walze 20 geglättet.

Man läßt die Seite der Papierbahn 8 an der harten Walze 20 anliegen, die zuvor dreimal Kontakt mit den Filzbahnen 6, 16, gehabt hat, nämlich in dem Nip 9, in der Vollmantelpresse 12 und in dem Nip 14, während die Unterseite der Papierbahn 8, die lediglich Kontakt mit der Filzbahn 7 gehabt hat, nicht an der harten Walze 20 anliegt.

Der Breitnip 19 wird auf der gegenüberliegenden Seite begrenzt durch ein Gegendruckelement 23, das im vorliegenden Fall durch einen umlaufenden Mantel 24 gebildet ist, der unter der Wirkung eines Anpreßschuhs 25 in Richtung auf die harte Walze 20 gedrückt wird. Der Anpreßschuh 25 kann dabei durch eine hydraulische Kolben-Zylinder-Anordnung 26 gegen die Walze 20 gedrückt werden, die auf einem ortsfesten Träger 27, der den Mantel 24 durchsetzt, abgestützt ist.

Der Anpreßschuh 25 weist eine Anpreßfläche 28.auf, die den Mantel 24 gegen die harte Walze 20 drückt. Die Anpreßfläche 28 weist eine Krümmung auf, die dem Umfang der harten Walze 20 angepaßt ist. Auf diese Weise ist es möglich, daß der Breitnip 19 eine relativ große Länge in Laufrichtung (Pfeil 29) der Papierbahn 8 hat, d.h. der Breitnip 19 erstreckt sich über einen vorbestimmten Umfangsbereich der Walze 20.

Auch der Mantel 24 kann beheizt sein. Hierzu ist eine Heizeinrichtung 30 vorgesehen, die kurz vor dem Breitnip 19 auf den Umfang des Mantels 24 wirkt. Der Mantel 24 ist allerdings nur begrenzt thermisch belastbar, weil er in der Regel aus einem Kunststoff gebildet ist. Der Kunststoff ist notwendig, damit der Mantel 24 nachgiebig genug ist, um sich der Krümmung der Walze 20 anpassen zu können.

Der Mantel 24 ist zwar nicht so glatt wie die Oberfläche der Walze 20. Die Oberflächenrauhigkeit des Mantels 24 ist aber wesentlich geringer als die Oberflächenrauhigkeit der Filzbahn 7. Dementsprechend wird auch die Unterseite der Papierbahn 8 im Breitnip 19 etwas geglättet, wenngleich die Glättungswirkung des Mantels 24 nicht so groß ist, wie die Glättungswirkung der Walze 20.

Durch die Pressen der Naßpressenanordnung wird die Papierbahn 8 noch nicht vollständig getrocknet. Die Papierbahn 8 weist also vor dem Einlaufen in den Breitnip 19 noch eine Feuchtigkeit auf, die mindestens 40 % beträgt. Durch diese relativ hohe Feuchtigkeit werden die Glättungswirkungen der Walze 20 und des Gegendruckelements 23 noch verbessert. Die Walze 20 und das Gegendruckelement 23 sind also in der Lage, Markierungen, die von den Filzbahnen 6, 7, 16 und sogar vom Sieb 4. erzeugt worden sind, zumindest in gewissen Grenzen zu beseitigen.

Damit wird die Trocknungswirkung der Trockenzylinder 18 in der Trockenpartie 3 erhöht, so daß man unter Umständen mit einer verringerten Trocknungszeit oder Trocknungsenergie auskommt. Auch wird die spätere Behandlung der Papierbahn 8, beispielsweise eine Satinage, erleichtert. Gleichwohl wird das Volumen der Papierbahn 8 im Breitnip 19 nicht übermäßig verringert, weil man dort mit relativ geringen Druckspannungen arbeiten kann. Die Druckspannungen im Breitnip 19 liegen in der Größenordnung von 1 bis 10 N/mm².

Der Mantel 24 kann, wie dargestellt, nach Art einer Walze umlaufen. Er ist in diesem Fall relativ steif, aber noch nachgiebig genug, daß er sich an die Krümmung der Walze 20 anpassen kann. Anstelle eines derart steifen Mantels kann man auch ein relativ flexibles Band verwenden, das über entsprechend mehr Umlenkrollen 31 geführt ist. Schließlich ist es auch möglich, als Gegendruckelement 23 eine Walze zu verwenden, die eine sehr weiche und damit nachgiebige Oberfläche aufweist, so daß sich ein Breitnip 19 in vergleichbarer Länge ergibt.

## Patentansprüche

1. Naßpressenanordnung (1) mit mehreren Pressen (10, 11; 12; 13, 15; 17), von denen mindestens eine als Offset-Presse ausgebildet ist und durch die eine Faserstoffbahn (8), insbesondere eine Papier- oder Kartonbahn geführt ist, **dadurch gekennzeichnet, daß** die Offset-Presse durch eine Breitnip-Vorrichtung (17) mit einem Breitnip (19) gebildet ist, durch den die Faserstoffbahn (8) läuft, und die eine beheizte, harte Walze (20) aufweist, die mit einem nachgiebigen Gegendruckelement (23) den Breitnip (19) bildet, wobei die Faserstoffbahn (8) im Breitnip (19) an der harten Walze (20) und am Gegendruckelement (23) anliegt und das Gegendruckelement (23) eine Oberflächenrauhigkeit aufweist, die geringer als die Oberflächenrauhigkeit einer Filzbahn (6, 7, 16) aus einer vorangehenden Presse (10, 11, 12; 13, 18) ist.

2. Naßpressenanordnung nach Anspruch 1, **dadurch gekennzeichnet, daß** im Breitnip (19) eine Druckspannung im Bereich von 1 bis 10 N/mm² herrscht.

3. Naßpressenanordnung nach Anspruch 1 oder 2, **dadurch gekennzeichnet, daß** die harte Walze (20) auf der Seite der Faserstoffbahn (8) angeordnet ist, die eine stärkere Beaufschlagung mit Filzbahnen (6, 7, 16) vor dem Breitnip (19) als die andere Seite aufweist.

4. Naßpressenanordnung nach einem der Ansprüche 1 bis 3, **dadurch, gekennzeichnet, daß** die harte Walze (20) eine Oberflächentemperatur aufweist, die mindestens der Plastifizierungstemperatur der durch den Breitnip (19) laufenden Faserstoffbahn (8) entspricht.

5. Naßpressenanordnung nach einem der Ansprüche 1 bis 4, **dadurch gekennzeichnet, daß** die Oberflächenrauhigkeit des Gegendruckelements (23) um mindestens den Faktor 10 geringer als die Oberflächenrauhigkeit der Filzbahn (6, 7, 16) ist.

6. Naßpressenanordnung nach einem der Ansprüche 1 bis 5, **dadurch gekennzeichnet, daß** das Gegendruckelement (23) zumindest an seiner dem Breitnip (19) zugewandten Seite beheizt ist.

7. Naßpressenanordnung nach einem der Ansprüche 1 bis 6, **dadurch gekennzeichnet, daß** die Pressen (10, 11; 12; 13, 15) die Faserstoffbahn (8) auf eine Feuchtigkeit von nicht weniger als 40 Prozent vor dem Einlauf in den Breitnip (19) trocknen.

8. Naßpressenanordnung nach einem der Ansprüche 1 bis 7, **dadurch gekennzeichnet, daß** der Breitnip (19) in Laufrichtung der Faserstoffbahn (8) eine Länge von mindestens 50 mm aufweist.

9. Naßpressenanordnung nach einem der Ansprüche 1 bis 8, **dadurch gekennzeichnet, daß** das Gegendruckelement (23) durch eine Schuhwalze mit einem umlaufenden Mantel (24) gebildet ist, der mit Hilfe eines Anpressschuhs (25) in Richtung auf die harte Walze (20) gepreßt ist.

## Claims

1. Wet pressing arrangement (1) having a plurality of presses (10, 11; 12; 13, 15; 17), of which at least one is constructed as an offset press and through which a fibrous web (8), in particular a paper or board web, is led, **characterized in that** the offset press is formed by an extended nip device (17) having an extended nip (19), through which the fibrous web (8) runs, and which has a heated, hard roll (20), which forms the extended nip (19) with a compliant opposing pressure element (23), the fibrous web (8) in the extended nip (19) resting on the hard roll (20) and on the opposing pressure element (23), and the opposing pressure element (23) having a surface roughness which is lower than the surface roughness of a felt web (6, 7, 16) from a preceding press (10, 11, 12; 13, 18).

2. Wet pressing arrangement according to Claim 1, **characterized in that** a compressive stress in the range from 1 to 10 N/mm² prevails in the extended nip (19).

3. Wet pressing arrangement according to Claim 1 or 2, **characterized in that** the hard roll (20) is arranged on the side of the fibrous web (8) which has more intense loading with a felt web (6, 7, 16) before the extended nip (19) than the other side.

4. Wet pressing arrangement according to one of Claims 1 to 3, **characterized in that** the hard roll (20) has a surface temperature which corresponds at least to the plasticization temperature of the fibrous web (8) running through the extended nip (19).

5. Wet pressing arrangement according to one of Claims 1 to 4, **characterized in that** the surface roughness of the opposing pressure element (23) is lower by at least the factor 10 than the surface roughness of the felt web (6, 7, 16).

6. Wet pressing arrangement according to one of Claims 1 to 5, **characterized in that** the opposing pressure element (23) is heated, at least on its side facing the extended nip (19).

7. Wet pressing arrangement according to one of Claims 1 to 6, **characterized in that** the presses (10, 11; 12; 13, 15) dry the fibrous web (8) to a moisture of not less than 40 per cent before the entry to the extended nip (19).

8. Wet pressing arrangement according to one of Claims 1 to 7, **characterized in that** the extended nip (19) has a length of at least 50 mm in the running direction of the fibrous web (8).

9. Wet pressing arrangement according to one of Claims 1 to 8, **characterized in that** the opposing pressure element (23) is formed by a shoe roll having a revolving shell (24), which is pressed in the direction of the hard roll (20) with the aid of a pressure shoe (25).

## Revendications

1. Agencement de pressage humide (1) comprenant plusieurs presses (10, 11 ; 12 ; 13, 15 ; 17), dont au moins une est réalisée sous la forme d'une presse offset à travers laquelle est guidée une nappe fibreuse (8), notamment une nappe de papier ou de carton, **caractérisé en ce que** la presse offset est formée par un dispositif à pinçage prolongé (17) comprenant un pinçage prolongé (19) à travers lequel passe la nappe fibreuse (8), et qui présente un rouleau dur chauffé (2) qui forme avec un élément de contre-pression flexible (23) le pinçage prolongé (19), la nappe fibreuse (8) s'appliquant dans le pinçage prolongé (19) contre le rouleau dur (20) et contre l'élément de contre-pression (23) et l'élément de contre-pression (23) présentant une rugosité de surface qui est inférieure à la rugosité de surface d'une nappe de feutre (6, 7, 16) provenant d'une presse précédente (10, 11, 12 ; 13, 18).

2. Agencement de pressage humide selon la revendication 1, **caractérisé en ce qu'**il règne une tension de pression de l'ordre de 1 à 10 N/mm² dans le pinçage prolongé (10).

3. Agencement de pressage humide selon la revendication 1 ou 2, **caractérisé en ce que** le rouleau dur (20) est disposé du côté de la nappe fibreuse (8) qui présente une plus forte sollicitation par des nappes de feutre (6, 7, 16) avant le pinçage prolongé (19) que l'autre côté.

4. Agencement de pressage humide selon l'une quelconque des revendications 1 à 3, **caractérisé en ce que** le rouleau dur (20) présente une température de surface qui correspond au moins à la température de plastification de la nappe fibreuse (8) passant à travers le pinçage prolongé (19).

5. Agencement de pressage humide selon l'une quelconque des revendications 1 à 4, **caractérisé en ce que** la rugosité de surface de l'élément de contre-pression (23) est inférieure, au moins d'un facteur 10, à la rugosité de surface de la nappe de feutre (6, 7, 16).

6. Agencement de pressage humide selon l'une quelconque des revendications 1 à 5, **caractérisé en ce que** l'élément de contre-pression (23) est chauffé au moins au niveau de son côté tourné vers le pinçage prolongé (19).

7. Agencement de pressage humide selon l'une quelconque des revendications 1 à 6, **caractérisé en ce que** les presses (10, 11 ; 12 ; 13, 15) sèchent la nappe fibreuse (8) à une humidité n'étant pas inférieure à 40 pour cent avant son entrée dans le pinçage prolongé (19).

8. Agencement de pressage humide selon l'une quelconque des revendications 1 à 7, **caractérisé en ce que** le pinçage prolongé (19) présente, dans la direction d'avance de la nappe fibreuse (8), une longueur d'au moins 50 mm.

9. Agencement de pressage humide selon l'une quelconque des revendications 1 à 8, **caractérisé en ce que** l'élément de contre-pression (23) est formé par un rouleau à sabot avec une enveloppe périphérique (24) qui est pressée à l'aide d'un sabot de pressage (25) dans la direction du rouleau dur (20).
